# EUROPÄISCHE PATENTSCHRIFT

(11) **EP 1 873 312 B1**
(45) Veröffentlichungstag und Bekanntmachung des Hinweises auf die Patenterteilung: **21.12.2011**
(21) Anmeldenummer: 07012434.2
(22) Anmeldetag: 26.06.2007
(51) Int. Cl.: E01C 11/22

(54) **Rinnen/Streifenelement**
Gutter element
Elément de caniveau

(30) Priorität: 28.06.2006 DE 102006029880
(43) Veröffentlichungstag der Anmeldung: 02.01.2008
(73) Patentinhaber: Schröder, Detlef, 52062 Aachen (DE)
(72) Erfinder: Schröder, Detlef, 52062 Aachen (DE)
(74) Vertreter: Hauck Patent- und Rechtsanwälte

(56) Entgegenhaltungen:
- EP-A- 0 930 399
- EP-A- 1 088 941
- DE-A1- 2 519 225
- DE-U1- 20 203 627
- DE-U1- 20 305 267
- DE-U1- 20 317 542

## Beschreibung

Die vorliegende Erfindung betrifft ein Rinnen/Streifenelement mit den Merkmalen des Oberbegriffs von Patentanspruch 1.

Ein derartiges Rinnen/Streifenelement ist beispielsweise aus der DE-GM 202 03 627 bekannt. Bei dem bekannten Rinnen/Streifenelement wirken bei einer Ausführungsform Abstandshalter von benachbarten Rinnen/Streifenelementen zusammen, wobei diese Abstandshalter zwar im Randbereich der entsprechenden Seitenfläche, jedoch mit Abstand von der Kante angeordnet sind. Dieser Abstand von der Kante wird ausdrücklich gewünscht, da andererseits die Abstandshalter ihre Gelenkfunktion nicht so gut ausfüllen können.

Es hat sich nunmehr gezeigt, dass mit den bekannten Rinnen/Streifenelementen zwar sowohl eine Geradeausverlegung als auch Bogenverlegungen möglich sind, jedoch hierbei einerseits nur relativ große Bogenwinkel verwirklicht werden können und andererseits der mit den Abstandshaltern erreichte Fugenabschluss auf der Bogenaußenseite zu wünschen übrig lässt.

Der vorliegenden Erfindung liegt die Aufgabe zugrunde, ein Rinnen/Streifenelement der angegebenen Art zu schaffen, mit dem sich sowohl bei Geradeausverlegung als auch Bogenverlegung ein besonders guter Fugenabschluss auf der Bogenaußenseite erzielen lässt, und zwar insbesondere auch bei relativ engen Bögen, ohne Einsatz eines zusätzlichen Bogenelementes.

Diese Aufgabe wird erfindungsgemäß bei einem Rinnen/Streifenelement der eingangs wiedergegebenen Art durch die kennzeichnenden Merkmale von Patentanspruch 1 gelöst.

Weiterbildungen der Erfindung gehen aus den Unteransprüchen hervor.

Bei der erfindungsgemäßen Lösung wirken somit je ein Abstandshalter von zwei aneinandergesetzten Rinnen/Streifenelementen zusammen, wobei diese Abstandshalter in seitenflächenparalleler Richtung möglichst weit außen (von der Rinnenachse entfernt) angeordnet sind. Das hat den Vorteil, dass die ersten und zweiten Abstandshalter für einen Fugenabschluss an den äußeren Kanten der Seitenflächen der Rinnen/Streifenelmente sorgen und damit das Fugenmaterial auf der gesamten Breite der Rinnen/Streifenelemente vor dem Aussickern im zunächst trockenen Zustand sichern, so dass sich relativ enge Bögen verlegen lassen. Die miteinander zusammenwirkenden ersten und zweiten Abstandshalter der aneinandergesetzten Rinnen/Streifenelemente bilden einen guten Fugenabschluss, so dass kein Fugenmaterial nach außen entweichen kann. Die Abstandshalter sind so dimensioniert, dass sie sowohl bei geradliniger Verlegung als auch bei Bogenverlegung bis zu einem Grenzwinkel (im üblichen Verlegebereich) einen Fugenabschluss gewährleisten.

Wenn die ersten und zweiten Abstandshalter auf der Bogenaußenseite der Rinnen/Streifenelemente angeordnet sind, sind sie bei Erreichung des Grenzwinkels vorzugsweise maximal soweit auseinanderbewegbar, dass sie im Bereich der inneren Seitenfläche des ersten Abstandshalters und der äußeren Seitenfläche des zweiten Abstandshalters auf einer Linie parallel zu der Winkelhalbierenden zwischen den gegenüberliegenden Seitenflächen enden, so dass ein Austreten von Fugenmaterial gerade noch vermieden wird.

Erfindungsgemäß erhalten somit die quer zur Rinnenachse gelegenen Fugen einen seitlichen Abschluss durch zwei miteinander zusammenwirkende Abstandshalter, die das seitliche Austreten von trockenem eingefüllten Fugenmaterial (das später bei Wasserzugabe abbindet) verhindern, und zwar, wie vorstehend erwähnt, auch auf der Außenseite eines Bogens bei Bogenverlegung. Es versteht sich, dass sich der erste und zweite Abstandshalter bei Geradeausverlegung so weit überschneiden, dass in der vorstehend beschriebenen Weise bei Bogenverlegung auf der Außenseite des Bogens noch ein Fugenabschluss gewährleistet wird (bis zu einem Grenzwinkel).

Bei mehreren aneinandergesetzten Rinnen/Streifenelementen umfassen die ersten Abstandshalter die zweiten Abstandshalter immer so, dass die Position der Rinnen/Streifenelemente in Rinnenrichtung immer sichergestellt ist.

Das Rinnen/Streifenelement besitzt erfindungsgemäß auf der ersten oder zweiten Seitenfläche zwei dritte Abstandshalter, wobei der erste Abstandshalter auf der ersten Seitenfläche an einer vertikalen Kante derselben angeordnet ist und wobei einer der dritten Abstandshalter, der im mittleren Bereich der Seitenfläche angeordnet ist, und der erste oder zweite Abstandhalter, der auf der gleichen Seitenfläche angeordnet ist, weiter vorstehen als der im anderen Randbereich dieser Seitenfläche angeordnete andere dritte Abstandshalter. Der weniger weit vorstehende dritte Abstandshalter wirkt als Gelenk für die Bogenverlegung. Die im aussenliegenden Kantenbereich angeordneten ersten und zweiten Abstandshalter schliessen die Fuge ab. Der mittlere dritte Abstandshalter bildet ein zusätzliches Gelenk bzw. eine zusätzliche Abstützung.

Eine andere Ausführungsform der Erfindung zeichnet sich dadurch aus, dass das Rinnen/Streifenelement mindestens in einem Randbereich von mindestens einer Seitenfläche nach außen zur senkrecht zur Rinnenachse verlaufenden Elementachse hin abgeschrägt oder gekrümmt ist. Diese Ausführungsform hat den Vorteil, dass sich besonders enge Bögen verlegen lassen, da in diesem Fall der erste bzw. zweite Abstandshalter eines Rinnen/Streifenelementes mit dem abgeschrägten oder gekrümmten Seitenflächenbereich des benachbarten Rinnen/Streifenelementes zusammenwirkt, so dass sich große Keilfugen erzielen lassen, die von verlängerten ersten und/oder zweiten Abstandshaltern abgeschlossen werden. Vorzugsweise stehen bei dieser erfindungsgemäßen Lösung der bzw. die auf den abgeschrägten oder gekrümmten Abschnitten der Seitenfläche vorhandenen ersten und/oder zweiten Abstandshalter gleich weit vor wie die im mittleren Bereich der Seitenfläche angeordneten dritten Abstandshalter. Bei Geradeausverlegung überschneiden sich die zusammenwirkenden ersten und zweiten Abstandshalter von zwei benachbarten Elementen entsprechend, so dass sich der gewünschte gute Fugenabschluss ergibt.

Die ersten und zweiten Abstandshalter können auch weiter von den Seitenflächen abstehen als die dritten Abstandshalter, um die gewünschten engen Radien bei der Rinnen/Streifenverlegung ohne zusätzliche Bogenelemente zu erreichen.

Die Verjüngung in den äußeren Randbereichen der Rinnen/Streifenelemente ist bei gerundeten Steinsichtflächen, die die Verjüngungsbereiche (Eckbereiche) ohnehin nicht ausfüllen, unproblematisch, aber bei streng rechtwinklig ausgeführten Steinsichtflächen, die alle äußeren Elementecken exakt ausfüllen, schwieriger zu realisieren.

Bei einer weiteren Ausführungsform des erfindungsgemäßen Rinnen/Streifenelementes stehen ein erster Abstandshalter und ein im mittleren Bereich der gleichen Seitenfläche angeordneter dritter Abstandshalter weiter vor als ein im Randbereich dieser Seitenfläche angeordneter dritter Abstandshalter, wobei der weniger weit vorstehende dritte Abstandshalter in Verbindung mit einem weniger weit vorstehenden vierten Abstandshalter eines benachbarten Elementes als Gelenk für die Bogenverlegung wirkt. Die im außenliegenden Kantenbereich angeordneten ersten und zweiten Abstandshalter sind länger ausgebildet und schließen die Fuge ab. Der dritte Abstandshalter bildet ein zusätzliches Gelenk bzw. eine zusätzliche Abstützung.

Die Abstandshalter weisen vorzugsweise gekrümmte oder ebene Stirnflächen auf, so dass sie mit den Seitenflächen der benachbarten Rinnen/Streifenelemente in linienförmige bzw. flächige Anlage treten können. Demgegenüber sind die im mittleren Bereich der Seitenfläche angeordneten Abstandshalter vorzugsweise im Horizontalschnitt halbkreisförmig ausgebildet, so dass hier eine linienförmige Anlage mit der benachbarten Seitenfläche erreicht wird.

Die Erfindung betrifft des Weiteren eine Rinne/einen Streifen, die bzw. der aus aneinandergesetzten Rinnen/Streifenelementen der vorstehend beschriebenen Art besteht.

Die Form des erfindungsgemäß ausgebildeten Rinnen/Streifenelementes ist nicht kritisch. Bei einer häufigen Ausführungsform besitzt das Rinnen/Streifenelement im Horizontalschnitt Rechteckform (abgesehen von den Abstandshaltern). Eine bevorzugte Ausführungsform zeichnet sich dadurch aus, dass die erste Seitenfläche des Rinnen/Streifenelementes einen mittleren, in Achsenrichtung zurückspringenden Abschnitt und die zweite Seitenfläche einen entsprechenden vorstehenden Abschnitt aufweist. Derartige Ausführungsformen von Rinnen/Streifenelementen sind bekannt.

Bei sämtlichen Ausführungsformen können die Deckflächen der Rinnen/Streifenelemente einseitig oder beidseitig geneigt ausgebildet sein. Bei einer besonders bevorzugten Ausführungsform weist die Deckfläche einen mittleren ebenen Abschnitt auf, der an zwei benachbarte zur inneren Deckfläche hin geneigte Abschnitte anschließt. Die jeweiligen Abschnitte können durch Scheinfugen voneinander getrennt sein, was auch auf die axial zurückspringenden und vorspringenden Abschnitte zutrifft.

Die erfindungsgemäß vorgesehenen Abstandshalter erfüllen somit die folgenden Aufgaben: Sie wirken als Führungen, sie dienen als Verlegehilfen, sie wirken als Gelenke bei Bogenverlegung, sie erhöhen die Steifigkeit durch Umfassungseffekte, sie bilden einen Fugenabschluss etc.

Vorzugsweise liegen die innere Seitenfläche des ersten Abstandshalters und die äußere Seitenfläche des zweiten Abstandshalters des Nachbarelementes annähernd auf einem Kreisbogen um den Berührungspunkt des als Gelenk wirkenden mittleren dritten Abstandshalters des Nachbarelementes.

Die Erfindung wird nachfolgend anhand von Ausführungsbeispielen in Verbindung mit der Zeichnung im einzelnen erläutert. Von der Zeichnung zeigen:
- Figur 1: drei Schemadarstellungen einer Ausführungsform von Rinnenelementen; und
- Figur 2: eine Draufsicht auf einen Teil einer Rinne, bei der eine andere Ausführungsform eines Rinnenelementes zur Anwendung kommt.

Bevor im Einzelnen auf die Figuren eingegangen wird, ist darauf hinzuweisen, dass die Abstandshalter in den Figuren nur schematisch dargestellt sind. So sind die in der Zeichnung im Horizontalschnitt quadratisch oder rechteckig dargestellten Abstandshalter in der Praxis in der Regel mit einer bogenförmigen bzw. gekrümmten Stirnfläche versehen. Die im Horizontalschnitt keilförmig dargestellten Abstandshalter haben ebenfalls in der Regel eine gekrümmte Stirnfläche, d. h. sind daher im Horizontalschnitt etwa halbkreisförmig ausgebildet. Die schließt jedoch nicht aus, dass auch die in den Figuren dargestellten Formen der Abstandshalter zur Anwendung gelangen können.

Bei der in Figur 1 dargestellten Ausführungsform sind ein erster Abstandshalter 4 auf einer ersten Seitenfläche 2 und ein zweiter Abstandshalter 5 auf einer zweiten Seitenfläche 3 des Rinnenelementes in der Fugentiefe am Rinnenrand ausgeführt, während dritte und vierte Abstandshalter 8, 9 auf der anderen Seite des Rinnenelementes jeweils weniger tief ausgebildet sind als die Breite der Fuge am Rinnenrand, in der Summe jedoch etwas tiefer als die Fuge am Rinnenrand. Im mittleren Abschnitt 20 befindet sich ein weiterer dritter Abstandshalter 6, der keilförmig ausgebildet ist. Dessen Position bestimmt das Verhältnis der Mindestfugenbreite zur Maximalfugenbreite.

Das Rinnenelement wird bei gerader Verlegung (in der Mitte der Figur 1 gezeigt) über den dritten Abstandshalter 6 und den Anschlag des größeren Abstandshalters 4, 5 geführt. Bei Bogenverlegung wirkt der dritte Abstandshalter 6 als Gelenk. Auf der Seite des Gelenkes kommt der kleinere dritte Abstandshalter 8 zum Anschlag an das Nachbarelement. Auf der gegenüberliegenden Seite öffnet sich die Fuge entsprechend. Die Abstandshalter sind vorzugsweise so dimensioniert, dass bei einem Anschlag des kleineren dritten Abstandshalters 8 die Fuge auf der gegenüberliegenden Seite noch durch die dort zusammenwirkenden Abstandshalter 4, 5 geschlossen bleibt. Bei weiterer Öff-nung, um geringere Rinnenradien zu erreichen, wird der kleinere dritte Abstandshalter 8 zum Gelenk. Die Fuge ist auf der gegenüberliegenden Seite ggf. nicht mehr geschlossen. Bogenverlegung ist nur in einer Richtung möglich. Der Gegenbogen wird durch Drehung der Rinnenelemente um 180° erreicht.

Bei Bogenverlegung verringert sich die Fugenbreite auf der Bogeninnenseite im Verhältnis zur Fugentiefe bei Geradeausverlegung und verbreitert sich auf der Bogenaußenseite im Verhältnis hierzu.

Figur 2 zeigt eine weitere Ausführungsform von Rinnenelementen bei Geradeausverlegung und Bogenverlegung. Die Rinnenelemente besitzen auf der einen Seite (in der Figur der unteren Seite) einen ersten kantenseitigen Abstandshalter 4 auf der ersten Seitenfläche 2 und auf der gegenüberliegenden Seitenfläche 3 einen zweiten, nach innen versetzten Abstandshalter 5. Die Abstandshalter 4 und 5 wirken zusammen. Ferner ist im mittlerem Bereich 20 der ersten Seitenfläche 2 ein keilförmiger dritter Abstandshalter 6 angeordnet, der gegenüber der Mitte des Elementes geringfügig in der Figur nach oben versetzt ist. Schließlich befindet sich im in der Figuren oberen Randbereich der ersten Seitenfläche 2 ein weiterer dritter Abstandshalter 8, der mit einem vierten Abstandshalter 9 zusammenwirkt, der auf der zweiten Seitenfläche 3 angeordnet ist. Hierbei sind die Abstandshalter 8 und 9 im in der Figur oberen Bereich weniger tief ausgebildet als die Abstandshalter 4, 5 im in der Figur unteren Bereich. Der Abstandshalter 4 im unteren Bereich steht genau so weit vor wie der dritte Abstandshalter 6.

Die in Figur 2 dargestellten beiden linken Rinnenelemente zeigen den Fall der Geradeausverlegung. Hierbei stoßen der untere erste Abstandshalter 4 und der dritte Abstandshalter 6 gegen die zweite Seitenfläche 3 des Nachbarelementes und legen auf diese Weise die Fugenbreite fest. Die beiden oberen Abstandshalter 8, 5 überschneiden sich in diesem Zustand noch geringfügig, so dass ein Fugenabschluss erreicht wird. Bei Bogenverlegung bilden die beiden oberen dritten Abstandshalter 8, 9 ein Gelenk und der mittlere dritte Abstandshalter 6 eine entsprechende Abstützung, so dass durch die Lage und Dimensionierung des dritten Abstandshalters 6 der Bogenradius vorgegeben wird. Die beiden ersten und zweiten Abstandshalter 4, 5 am unteren Rand überschneiden sich hierbei noch geringfügig, so dass ein Fugenabschluss gewährleistet ist.

## Patentansprüche

1. Rinnen/Streifenelement mit einer senkrecht zur Rinnen/Streifenachse verlaufenden ersten Seitenfläche (2) und einer gegenüberliegenden zweiten Seitenfläche (3), wobei das Rinnen/Streifenelement auf der ersten Seitenfläche (2) einen ersten Abstandshalter (4) und auf der zweiten Seitenfläche (3) einen zweiten Abstandshalter (5), der gegenüber dem ersten Abstandshalter (4) geringfügig nach innen versetzt angeordnet ist, aufweist, und auf der ersten oder zweiten Seitenfläche (2, 3) zwei dritte Abstandshalter (6, 8) besitzt und wobei der erste und der zweite Abstandshalter (4, 5) leistenförmig ausgebildet und vertikal angeordnet sind und derart dimensioniert sind, dass jeweils der erste und der zweite Abstandshalter (4, 5) von zwei aneinandergesetzten Rinnen/Streifenelementen nebeneinander zusammenwirken und sowohl bei geradliniger Verlegung als auch bei Bogenverlegung bis zu einem Grenzwinkel einen Fugenabschluss gewährleisten, **dadurch gekennzeichnet, dass** der erste Abstandshalter (4) auf der ersten Seitenfläche (2) an einer vertikalen Kante derselben angeordnet ist und dass einer der dritten Abstandshalter (6), der im mittleren Bereich der Seitenfläche (2, 3) angeordnet ist, und der erste (4) oder zweite Abstandhalter (5), der auf der gleichen Seitenfläche angeordnet ist, weiter vorstehen als der im anderen Randbereich dieser Seitenfläche (2, 3) angeordnete andere dritte Abstandshalter (8).

2. Rinnen/Streifenelement nach Anspruch 1, **dadurch gekennzeichnet, dass** die erste Seitenfläche (2) einen mittleren, in Achsrichtung vorstehenden Abschnitt (20) und die zweite Seitenfläche (3) einen zurückspringenden Abschnitt (20) aufweist.

3. Rinnen/Streifenelement nach Anspruch 1 oder 2, **dadurch gekennzeichnet, dass** die ersten und zweiten Abstandshalter (4, 5) gleich weit von der jeweiligen Seitenfläche vorstehen.

4. Rinnen/Streifenelement nach einem der vorangehenden Ansprüche, **dadurch gekennzeichnet, dass** der andere dritte Abstandshalter (8) an der anderen vertikalen Kante der ersten Seitenfläche (2) angeordnet ist und auf der gegenüberliegenden zweiten Seitenfläche (3) zu diesem dritten Abstandshalter (8) nach innen versetzt ein vierter Abstandshalter (9) angeordnet ist.

5. Rinnen/Streifenelement nach einem der Ansprüche 1-3, **dadurch gekennzeichnet, dass** der andere dritte Abstandshalter (8) von der anderen Kante der ersten Seitenfläche (2) nach innen beabstandet angeordnet ist und auf der gegenüberliegenden zweiten Seitenfläche (3) zu diesem dritten Abstandshalter (8) nach innen versetzt ein vierter Abstandshalter (9) angeordnet ist.

6. Rinnen/Streifenelement nach einem der vorangehenden Ansprüche, **dadurch gekennzeichnet, dass** es mindestens in einem Randbereich von mindestens einer der Seitenflächen (2, 3) nach außen zur senkrecht zur Rinnenachse verlaufenden Rinnen/Streifenelementachse hin abgeschrägt oder gekrümmt ist.

7. Rinnen/Streifenelement nach einem der vorangehenden Ansprüche, **dadurch gekennzeichnet, dass** die Abstandshalter (4, 5) ebene oder gekrümmte Stirnflächen aufweisen.

8. Rinnen/Streifenelement nach einem der vorangehenden Ansprüche, **dadurch gekennzeichnet, dass** die innere Seitenfläche des ersten Abstandshalters (4) und die äußere Seitenfläche des zweiten Abstandshalters (5) des Nachbarelementes annähernd auf einem Kreisbogen um den Berührungspunkt des als Gelenk wirkenden mittleren dritten Abstandshalters (6) liegen.

9. Rinne/Streifen, **dadurch gekennzeichnet, dass** sie bzw. er aus aneinandergesetzten Rinnen/Streifenelementen der vorangehenden Ansprüche besteht.

## Claims

1. A gutter/strip element with a first side surface (2) extending perpendicularly with respect to the gutter/strip axis and with an opposite second side surface (3), wherein the gutter/strip element includes a first spacer (4) on the first side surface (2) and a second spacer (5) slightly inwardly offset with respect to the first spacer (4) on the second side surface (3) and has two third spacers (6, 8) on the first or second side surface (2, 3), and wherein the first and the second spacer (4, 5) are formed in a slat-like manner and are arranged vertically and are dimensioned such that the first and the second spacer (4, 5) of two juxtaposed gutter/strip elements cooperate side by side, respectively, and guarantee a joint closing up to a limit angle not only according to a linear laying but also according to an arc laying, **characterized in that** the first spacer (4) on the first side surface (2) is located at a vertical edge of the same and that one of the third spacers (6) located in the central range of the side surface (2, 3) and the first (4) or the second spacer (5) located on the same side surface project farther than the other third spacer (8) located in the other edge portion of this side surface (2, 3).

2. The gutter/strip element according to claim 1, **characterized in that** the first side surface (2) has a central portion (20) projecting in axial direction and the second side surface (3) has a receding portion (20).

3. The gutter/strip element according to claim 1 or 2, **characterized in that** the first and second spacers (4, 5) project over the same distance from the respective side surface.

4. The gutter/strip element according to one of the preceding claims, **characterized in that** the other third spacer (8) is located at the other vertical edge of the first side surface (2) and that a fourth spacer (9) is located on the opposite second side surface (3) inwardly offset with respect to this third spacer (8).

5. The gutter/strip element according to one of the claims 1-3, **characterized in that** the other third spacer (8) is inwardly spaced from the other edge of the first side surface (2) and that a fourth spacer (9) is located on the opposite second side surface inwardly offset with respect to this third spacer (8).

6. The gutter/strip element according to one of the preceding claims, **characterized in that** it is inclined or curved in at least one edge portion of at least one of the side surfaces (2, 3) outwardly towards the gutter/strip element axis extending perpendicularly with respect to the gutter axis.

7. The gutter/strip element according to one of the preceding claims, **characterized in that** the spacers (4, 5) are provided with plane or curved front surfaces.

8. The gutter/strip element according to one of the preceding claims, **characterized in that** the inner side surface of the first spacer (4) and the outer side surface of the second spacer (5) of the neighbour element are located approximately on a circle about the contact point of the central third spacer (6) operating as joint.

9. A gutter/strip, **characterized in that** it consists of joined gutter/strip elements of the preceding claims.

## Revendications

1. Elément de caniveau avec une première surface latérale (2) s'étendant perpendiculairement à l'axe du caniveau et une deuxième surface latérale (3) opposée, dans lequel l'élément de caniveau présente sur la première surface latérale (2) un premier écarteur (4) et sur la deuxième surface latérale (3) un deuxième écarteur (5) qui est disposé de manière légèrement décalée vers l'intérieur par rapport au premier écarteur (4) et comporte sur la première ou deuxième surface latérale (2, 3) deux troisièmes écarteurs (6, 8) et dans lequel le premier et le deuxième écarteur (4, 5) sont réalisés en forme de tasseau et disposés verticalement et dimensionnés de telle sorte que respectivement le premier et le deuxième écarteur (4, 5) de deux éléments de caniveau mis bout à bout coopèrent l'un à côté de l'autre et garantissent aussi bien dans le cas d'une pose rectiligne que dans le cas d'une pose en courbe jusqu'à un angle limite une fermeture de joint, **caractérisé en ce que** le premier écarteur (4) est disposé sur la première surface latérale (2) au niveau d'une arête verticale de celle-ci et **en ce que** l'un des troisièmes écarteurs (6) qui est disposé dans la zone médiane de la surface latérale (2, 3), et le premier (4) ou deuxième écarteur (5), qui est disposé sur la même surface latérale, font davantage saillie que l'autre troisième écarteur (8) disposé dans l'autre zone de bord de cette surface latérale (2, 3).

2. Elément de caniveau selon la revendication 1, **caractérisé en ce que** la première surface latérale (2) présente une section (20) médiane en saillie dans le sens axial et la deuxième surface latérale (3) présente une section (20) en retrait.

3. Elément de caniveau selon la revendication 1 ou 2, **caractérisé en ce que** les premier et deuxième écarteurs (4, 5) font saillie à égale distance de la surface latérale respective.

4. Elément de caniveau selon l'une quelconque des revendications précédentes, **caractérisé en ce que** l'autre troisième écarteur (8) est disposé au niveau de l'autre arête verticale de la première surface latérale (2) et un quatrième écarteur (9) est disposé sur la deuxième surface latérale (3) opposée de manière décalée vers l'intérieur par rapport à ce troisième écarteur (8).

5. Elément de caniveau selon l'une quelconque des revendications 1 à 3, **caractérisé en ce que** l'autre troisième écarteur (8) est disposé à distance vers l'intérieur de l'autre arête de la première surface latérale (2) et un quatrième écarteur (9) est disposé sur la deuxième surface latérale (3) opposée de manière décalée vers l'intérieur par rapport à ce troisième écarteur (8).

6. Elément de caniveau selon l'une quelconque des revendications précédentes, **caractérisé en ce qu'**il est biseauté ou incurvé au moins dans une zone de bord d'au moins une des surfaces latérales (2, 3) vers l'extérieur par rapport à l'axe du caniveau s'étendant perpendiculairement à l'axe du conduit.

7. Elément de caniveau selon l'une quelconque des revendications précédentes, **caractérisé en ce que** les écarteurs (4, 5) présentent des surfaces frontales planes ou incurvées.

8. Elément de caniveau selon l'une quelconque des revendications précédentes, **caractérisé en ce que** la surface latérale intérieure du premier écarteur (4) et la surface latérale extérieure du deuxième écarteur (5) de l'élément adjacent se situent à peu près sur un arc de cercle autour du point de contact du troisième écarteur (6) médian agissant comme une articulation.

9. Caniveau, **caractérisé en ce qu'**il se compose d'éléments de caniveau mis bout à bout des revendications précédentes.
